# EUROPÄISCHE PATENTSCHRIFT

(11) **EP 4 339 383 B1**
(45) Veröffentlichungstag und Bekanntmachung des Hinweises auf die Patenterteilung: **13.11.2024**
(21) Anmeldenummer: 23193694.9
(22) Anmeldetag: 28.08.2023
(51) Int. Cl.: E04B 1/00

(54) **VERBINDUNGSANORDNUNG ZUR KRAFTÜBERTRAGENDEN ANBINDUNG EINES ERSTEN KRAFTAUFNEHMENDEN BAUWERKSTEILS AN EIN ZWEITES KRAFTAUFNEHMENDES BAUWERKSTEIL UND BAUWERK**
CONNECTION ASSEMBLY FOR FORCE-TRANSMITTING CONNECTION OF A FIRST FORCE-ABSORBING CONSTRUCTION PART TO A SECOND FORCE-ABSORBING CONSTRUCTION PART, AND CONSTRUCTION
DISPOSITIF DE LIAISON POUR LA LIAISON DE TRANSMISSION DE FORCE D'UNE PREMIÈRE PARTIE DE CONSTRUCTION ABSORBANT DE FORCE À UNE SECONDE PARTIE DE CONSTRUCTION ABSORBANT DE FORCE ET CONSTRUCTION

(30) Priorität: 13.09.2022 DE 202022105156 U
(43) Veröffentlichungstag der Anmeldung: 20.03.2024
(73) Patentinhaber: Leviat AG, 3250 Lyss (CH)
(72) Erfinder: Keller, Tina, 06268 Querfurt (DE); Heidolf, Thorsten, 99425 Weimar (DE)
(74) Vertreter: Reinhardt, Annette

(56) Entgegenhaltungen:
- EP-A1- 1 457 619
- EP-A1- 2 060 687

## Beschreibung

Die Erfindung betrifft eine Verbindungsanordnung zur kraftübertragenden Anbindung eines ersten kraftaufnehmenden Bauwerksteils an ein zweites kraftaufnehmendes Bauwerksteil der im Oberbegriff des Anspruchs 1 angegebenen Gattung und ein Bauwerk mit einer solchen Verbindungsanordnung.

Aus der EP 4 036 338 A1 geht eine gattungsgemäße Verbindungsanordnung zur kraftübertragenden Anbindung eines ersten kraftaufnehmenden Bauwerksteils an ein zweites kraftaufnehmendes Bauwerksteil hervor. Das erste kraftaufnehmende Bauwerksteil kann beispielsweise eine Balkonplatte und das zweite kraftaufnehmende Bauwerksteil eine Gebäudedecke sein. Die Verbindungsanordnung ist zur nachträglichen Anbindung des ersten kraftaufnehmenden Bauwerksteils an das zweite kraftaufnehmende Bauwerksteil vorgesehen. Das erste kraftaufnehmende Bauwerksteil kann beispielsweise als Fertigteil im Fertigteilwerk hergestellt und auf die Baustelle transportiert werden. Vor Ort entfällt das Gießen und Aushärten des ersten kraftaufnehmenden Bauwerksteils. Dadurch können Kranzeiten kurz gehalten werden und das Bauwerk kann schnell erstellt werden. Nachteilig bei derartigen bekannten Anordnungen ist, dass vor dem Anschluss des zweiten Bauwerksteils Bauwerkstoleranzen berücksichtigt und ausgeglichen werden müssen. Bei mehreren Druckelementen muss sichergestellt werden, dass alle Druckelemente sich nahezu gleichmäßig an der Lastabtragung beteiligen. Andernfalls kann es zum Versagen des am höchsten belasteten Elements kommen. Danach können auch die weiteren Druckelemente nacheinander aufgrund von Überlastung versagen.

Die EP 2 060 687 A1 offenbart eine Verbindungsanordnung mit einem Isolierkasten, durch den Zugelemente, Druckelemente und Querkraftelemente ragen. Die Zug- und Druckelemente können Hülsen aufweisen, die durch den Isolierkörper ragen und in deren Enden Bewehrungsstäbe eingeschraubt sind. In einem im Isolierkörper angeordneten, mittleren Bereich weisen die Hülsen einen verringerten Außendurchmesser auf.

Die EP 1 457 619 A1 offenbart einen Kopfbolzen mit einem stabförmigen Abschnitt, der an seinen Enden Querschnittserweiterungen aus glasfaserverstärktem Kunststoff aufweist. Die Querschnittserweiterungen greifen formschlüssig in den stabförmigen Abschnitt ein.

Aufgabe der Erfindung ist es, eine Verbindungsanordnung der gattungsgemäßen Art zu schaffen, die auf einfache Weise einen Ausgleich von Toleranzen am Druckelement ermöglicht. Eine weitere Aufgabe der Erfindung liegt darin, ein Bauwerk anzugeben, das auf einfache Weise einen Ausgleich von Toleranzen am Druckelement ermöglicht.

Diese Aufgabe wird bezüglich der Verbindungsanordnung durch eine Verbindungsanordnung mit den Merkmalen des Anspruchs 1 gelöst. Bezüglich des Bauwerks wird die Aufgabe durch ein Bauwerk mit den Merkmalen des Anspruchs 9 gelöst.

Druckelemente von derartigen Anordnungen werden nach einschlägigen Normen so ausgelegt, dass die auf die Druckelemente wirkenden Kräfte mit entsprechendem Sicherheitsbeiwert sicher übertragen werden können. Dies setzt voraus, dass alle bei der Berechnung berücksichtigten Druckelemente auch an der Lastabtragung mitwirken, also an beide Bauwerksteile kraftübertragend angebunden sind. Um diese kraftübertragende Anbindung an beide Bauwerksteile auch bei Lagetoleranzen der Bauwerksteile und der Teile der Verbindungsanordnung zueinander zu ermöglichen, ist erfindungsgemäß vorgesehen, dass ein stabförmiger Abschnitt des Druckelements, der zur Anordnung in einer Trennfuge zwischen den Bauwerksteilen vorgesehen ist, einen Fließabschnitt mit konstanter, gegenüber dem stabförmigen Abschnitt verringerter Querschnittsfläche aufweist. Der Fließabschnitt ist aufgrund der verringerten Querschnittsfläche ein Abschnitt, in dem die Elastizitätsgrenze des metallischen Materials früher überschritten wird als im restlichen stabförmigen Abschnitt. Tragen nicht alle Druckelemente aufgrund von Toleranzen gleichmäßig zur Lastabtragung bei, so wirkt auf die Druckelemente, über die die Last abgetragen wird, eine übermäßig große Kraft, für die das Druckelement nicht ausgelegt ist. Dadurch kann die Elastizitätsgrenze des Materials im Fließabschnitt überschritten werden und das Material im Fließabschnitt verformt sich unter der Druckeinwirkung plastisch. Dabei verringert sich die Länge des Fließabschnitts dieses Druckelements, bis an mindestens einem weiteren Druckelement ein noch bestehender Abstand zu einem der Bauwerksteile überwunden ist und das mindestens eine weitere Druckelement druckkraftübertragend zwischen den Bauwerksteilen liegt. Dadurch kann vorteilhaft erreicht werden, dass - nach Einwirkung entsprechend hoher Kräfte, die zu einer plastischen Verformung des Fließabschnitts mindestens eines Druckelements geführt haben - alle Druckelemente druckkraftübertragend zwischen den Bauwerksteilen liegen und an der Lastabtragung mitwirken. Im Bruchlastbereich findet eine Vergleichmäßigung der Lastabtragung statt. Bauwerkstoleranzen können in gewissen Grenzen von den Druckelementen selbst ausgeglichen werden. Die Anordnung von toleranzausgleichenden Elementen wie Scheiben, Ausgleichspasten oder dgl. kann dadurch vorteilhaft entfallen. Dadurch, dass sichergestellt ist, dass alle Druckelemente sich am Lastabtrag beteiligen, kann eine Überlastung einzelner Druckelemente und dadurch ein Versagen der kraftübertragenden Verbindung auf einfache Weise sicher vermieden werden.

Der Querschnitt des Fließabschnitts und die Länge des stabförmigen Abschnitts sind so aufeinander abgestimmt, dass das Material im Fließabschnitt unter Druckbelastung seine Elastizitätsgrenze erreicht, bevor der stabförmige Abschnitt ausknickt. Dadurch kann sichergestellt werden, dass das Druckelement nicht durch Ausknicken versagt, bevor der Fließabschnitt seine Elastizitätsgrenze erreicht und sich aufgrund der Druckbelastung plastisch verformt. Die Anpassung des Querschnitts kann dabei eine Anpassung der Größe und/ oder der Form des Querschnitts sein. Alternativ kann ein Ausknicken des stabförmigen Abschnitts auch auf andere Weise verhindert werden, beispielweise durch Reduzierung der Knicklänge durch abstützende Elemente.

Der stabförmige Abschnitt muss nicht die gesamte Trennfuge überbrücken. Es kann vorgesehen sein, dass weitere Elemente in der Trennfuge angeordnet sind, die einen Teil des Druckelements bilden. Insbesondere können Befestigungselemente für den stabförmigen Abschnitt, beispielsweise eine Mutter, an der der stabförmige Abschnitt gehalten ist, in der Trennfuge angeordnet sein.

Vorteilhaft beträgt die Querschnittsfläche des Fließabschnitts 55% bis 80%, insbesondere 56% bis 76% der größten Querschnittsfläche des stabförmigen Abschnitts. Bei üblichen Abmessungen der Verbindungsanordnung kann so ein Ausknicken des Druckelements vor Erreichen der Elastizitätsgrenze im Fließabschnitt auf einfache Weise verhindert werden.

Der stabförmige Abschnitt besteht bevorzugt aus nichtrostendem Stahl oder hochfestem Stahl.

Die Breite des Fließabschnitts beträgt vorteilhaft 15% bis 25%, insbesondere 17% bis 23% des größten Außendurchmessers des stabförmigen Abschnitts. Die Breite des Fließabschnitts soll zum einen möglichst groß sein, um den Ausgleich ausreichend großer Toleranzen zu erlauben. Zum anderen darf die Breite des Fließabschnitts nicht so groß sein, dass der stabförmige Abschnitt im Fließabschnitt ausknicken kann.

Die Breite des Fließabschnitts beträgt insbesondere 3 mm bis 15 mm. Die Breite des Fließabschnitts beträgt insbesondere mindestens 5 mm, vorteilhaft mindestens 8 mm. Insbesondere beträgt die Breite des Fließabschnitts höchstens 14 mm, vorteilhaft höchstens 13 mm, insbesondere höchstens 10 mm.

Vorteilhaft ist der Fließabschnitt an mindestens einer Seite von einem Absatz begrenzt. Bevorzugt ist der Fließabschnitt an beiden Seiten von einem Absatz begrenzt. An dem Absatz geht der Fließabschnitt mit einer Wand, die näherungsweise senkrecht zur Längsmittelachse des stabförmigen Abschnitts verläuft, in den an den Fließabschnitt angrenzenden Bereich des stabförmigen Abschnitts über. Der Fließabschnitt ist insbesondere durch einen geraden Einstich gebildet. Der Fließabschnitt ist vorteilhaft eine Nut im stabförmigen Abschnitt. Alternativ kann vorgesehen sein, dass der Fließabschnitt ein Ende des stabförmigen Abschnitts bildet und als gerader Zapfen ausgebildet ist. Durch einen Fließabschnitt mit konstantem Querschnitt, der über einen Absatz in die angrenzenden Abschnitte des stabförmigen Abschnitts übergeht, kann eine vergleichsweise konstante Verformungscharakteristik des Druckelements erzielt werden. Aufgrund der sich bei der Verformung ergebenden Durchmesserzunahme des Fließabschnitts ist ein streng linearer Verlauf des Kraft-Dehnungsdiagramms auch bei konstantem Querschnitt des Fließabschnitts nicht möglich.

Außerhalb des Fließabschnitts ist der stabförmige Abschnitt vorteilhaft als Glattstab oder als Gewindestab ausgebildet, wobei der Glattstab oder Gewindestab einen konstanten Außendurchmesser aufweist. Dadurch kann auf einfache Weise bei geringem Materialeinsatz sichergestellt werden, dass das Material des stabförmigen Abschnitts im Fließabschnitt zuerst die Elastizitätsgrenze erreicht.

Das Druckelement ist insbesondere ein Druckstab. Dabei kann der stabförmige Abschnitt aus der Trennfuge mit gleichem Material und Durchmesser in eines der kraftaufnehmenden Bauwerksteile oder beide kraftaufnehmenden Bauwerksteile geführt und dort eingegossen sein. Der Druckstab kann ein materialeinheitlicher, langer Stab sein, der mit Ausnahme des Fließabschnitts einen konstanten Außendurchmesser aufweisen kann. Alternativ kann der stabförmige Abschnitt und gegebenenfalls ein angrenzender Abschnitt des Druckstabs aus einem anderen Material als der zur Einbettung in ein kraftaufnehmendes Bauwerksteil vorgesehene Abschnitt ausgebildet sein. Insbesondere ist zumindest der stabförmige Abschnitt, also der zur Anordnung in der Trennfuge vorgesehene Bereich des Druckstabs, sowie vorzugsweise ein daran angrenzender Übergangsabschnitt, aus nichtrostendem Stahl ausgebildet. Angrenzende Abschnitte des Druckstabs können aus Baustahl ausgebildet sein. Der Druckstab kann als Glattstab ausgebildet sein oder mit einem Gewinde oder einer Verrippung versehen sein.

In alternativer Ausführung kann vorgesehen sein, dass das Druckelement eine Druckplatte zur Einbettung in ein Bauwerksteil umfasst. Insbesondere umfasst das Druckelement eine Druckplatte zur Einbettung in das zweite Bauwerksteil. Auch eine andere Anordnung mit einer Druckplatte im ersten Bauwerksteil kann jedoch vorgesehen sein. Über die Druckplatte können die einzuleitenden Druckkräfte gleichmäßig in den umgebenden Beton des entsprechenden Bauwerksteils eingeleitet werden.

Vorteilhaft umfasst das Druckelement genau einen Fließabschnitt. In alternativer Ausführung kann jedoch vorgesehen sein, dass das Druckelement mindestens zwei Fließabschnitte umfasst. Dadurch können größere Toleranzen ausgeglichen werden.

Die Verbindungsanordnung ist vorteilhaft eine Verbindungsanordnung zur nachträglichen Montage des ersten Bauwerksteils an dem zweiten Bauwerksteil. Die Verbindungsanordnung ist vorteilhaft so ausgebildet, dass das erste kraftübertragende Bauwerksteil nach Fertigstellung des ersten kraftübertragenden Bauwerksteils und des zweiten kraftübertragenden Bauwerksteils an dem zweiten Bauwerksteil fixiert werden kann. Zumindest das erste Bauwerksteil kann dabei ein Fertigteil aus Betonstahl sein, das in einem Fertigteilwerk hergestellt und dann auf eine Baustelle transportiert wird, um dort mit dem zweiten Bauwerksteil verbunden zu werden. Alternativ kann das erste Bauwerksteil ein Stahlteil sein. Beispielsweise kann das erste Bauwerksteil mehrere Stahlträger umfassen, die eine Tragkonstruktion für einen Balkon oder dergleichen bilden. Dadurch, dass zunächst beide Bauwerksteile fertiggestellt und anschließend miteinander verbunden werden, können Kranzeiten gering gehalten werden und das Bauwerk kann schnell erstellt werden.

In alternativer Ausführung kann die Verbindungsanordnung auch für ein erstes Bauwerksteil vorteilhaft sein, bei dem das erste Bauwerksteil auf der Baustelle erstellt wird, beispielsweise durch Ortbeton, und bei dem die zur Einbettung in das erste Bauwerksteil vorgesehenen Teile der Verbindungsanordnung bereits bei der Erstellung des ersten Bauwerksteils an dem zweiten Bauwerksteil angebunden sind. Auch bei derartigen vor Ort erstellten Bauwerksteilen kann der vorgesehene Toleranzausgleich der Druckelemente vorteilhaft sein.

Für ein Bauwerk ist vorgesehen, dass das Bauwerk eine Verbindungsanordnung zur kraftübertragenden Anbindung eines ersten kraftaufnehmenden Bauwerksteils an ein zweites kraftaufnehmendes Bauwerksteil umfasst.

Die Breite des Fließabschnitts beträgt vorteilhaft 3% bis 15%, insbesondere 5% bis 10% der Breite der Trennfuge.

Die Breite des Fließabschnitts beträgt vorteilhaft 3 mm bis 15 mm, insbesondere 3 mm bis 10 mm. Dadurch können ausreichend große Bauteiltoleranzen ausgeglichen werden und ein Ausknicken des Druckelements im Fließabschnitt kann vorteilhaft vermieden werden. Die Breite des Fließabschnitts beträgt insbesondere 3 mm bis 15 mm. Die Breite des Fließabschnitts beträgt insbesondere mindestens 5 mm, vorteilhaft mindestens 8 mm. Insbesondere beträgt die Breite des Fließabschnitts höchstens 14 mm, vorteilhaft höchstens 13 mm, insbesondere höchstens 10 mm.

Es kann vorgesehen sein, dass in der Trennfuge Isoliermaterial, insbesondere ein Isolierkörper, angeordnet ist. Es kann jedoch auch vorgesehen sein, dass in der Trennfuge kein Isoliermaterial angeordnet ist.

Der Abstand des Fließabschnitts zum ersten Bauwerksteil beträgt vorteilhaft weniger als 50% der Breite der Trennfuge, insbesondere weniger als 40% der Breite der Trennfuge. Bevorzugt ist der Fließabschnitt nicht mittig in der Trennfuge angeordnet, sondern näher am ersten Bauwerksteil. Das erste Bauwerksteil ist dabei vorteilhaft ein an dem zweiten Bauwerksteil festgelegtes Bauwerksteil, beispielsweise ein auskragendes Bauwerksteil wie ein Balkon oder dgl. Der Abstand des Fließabschnitts zu dem nahe am ersten Bauwerksteil angeordneten Ende des stabförmigen Abschnitts beträgt vorteilhaft weniger als 20% der Breite der Trennfuge. Auch eine Anordnung nahe am zweiten Bauwerksteil kann jedoch vorteilhaft sein.

Besonders vorteilhaft sind Druckelemente mit einem Fließabschnitt, wenn das erste kraftaufnehmende Bauwerksteil über mindestens drei Druckelemente mit einem Fließabschnitt mit dem zweiten kraftaufnehmenden Bauwerksteil verbunden ist. Bei mindestens drei Druckelementen können über den Fließabschnitt Toleranzen zwischen den Druckelementen vorteilhaft so ausgeglichen werden, dass über jedes Druckelement die gleiche Last abgetragen wird, so dass sich eine gleichmäßige Lastabtragung ergibt und eine Überlastung einzelner Druckelemente vermieden wird.

Vorteilhaft beträgt der Abstand benachbarter Druckelemente mindestens 8 cm. Das erste Bauwerksteil ist vorteilhaft ein Stahlteil oder ein Stahlbetonteil. Besonders bevorzugt ist das erste Bauwerksteil ein auskragendes Bauwerksteil, beispielsweise eine Balkonplatte.

Besonders bevorzugt bildet eine Anordnung, die jeweils zugkraftübertragende Mittel, querkraftübertragende Mittel und druckkraftübertragende Mittel umfasst, ein Modul. Ein solches Modul kann beispielsweise ein thermisch isolierendes Bauelement sein, bei dem die zugkraftübertragenden Mittel, die querkraftübertragenden Mittel und die drucckraftübertragenden Mittel über einen Isolierkörper miteinander verbunden sind. Es kann auch vorgesehen sein, dass die zugkraftübertragenden Mittel, querkraftübertragenden Mittel und druckkraftübertragenden Mittel auf andere Weise miteinander verbunden sind. Es kann auch vorgesehen sein, dass die ein Modul bildenden Teile einer Verbindungsanordnung nicht oder nur teilweise miteinander verbunden sind. Vorteilhaft umfasst das Modul mindestens zwei, insbesondere mindestens drei Druckelemente. Jedes Modul weist vorteilhaft eine in Längsrichtung der Trennfuge gemessene Breite von mindestens 30 cm, insbesondere mindestens 50 cm auf. Eine Breite von mindestens 30 cm ist insbesondere vorgesehen, wenn das Modul drei oder mehr Druckelemente und/oder mindestens zwei zugkraftübertragende Elemente, insbesondere Zugstäbe, umfasst. Eine Breite von mindestens 50 cm ist insbesondere dann vorteilhaft, wenn das Modul drei oder mehr zugkraftübertragende Elemente, insbesondere Zugstäbe, in beiden Bauwerksteilen umfasst.

Das erste Bauwerksteil ist vorteilhaft über mindestens zwei, insbesondere über mindestens drei Module mit dem zweiten Bauwerksteil verbunden. Vorteilhaft sind die Druckelemente eines Moduls in geringerem Abstand in Längsrichtung der Trennfuge zueinander angeordnet als die Druckelemente benachbarter Module zueinander.

Ausführungsbeispiele der Erfindung werden im Folgenden anhand der Zeichnung erläutert. Es zeigen:
- Fig. 1: eine ausschnittsweise schematische Seitenansicht eines Bauwerks,
- Fig. 2: eine schematische Ansicht des Ausschnitts aus Fig. 1 in Richtung des Pfeils II in Fig. 1
- Fig. 3: eine schematische Seitenansicht eines Ausführungsbeispiels eines Druckelements zwischen zwei kraftaufnehmenden Bauwerksteilen,
- Fig. 4: eine perspektivische Darstellung des Druckelements aus Fig. 3,
- Fig. 5: eine Seitenansicht eines Ausführungsbeispiels eines Druckelements,
- Fig. 6: eine perspektivische Darstellung eines weiteren Ausführungsbeispiels eines Druckelements,
- Fig. 7: eine Seitenansicht des Druckelements aus Fig. 6,
- Fig. 8: eine Seitenansicht eines Abschnitts eines Druckelements,
- Fig. 9: eine schematische Darstellung der Anordnung mehrerer Module von der Verbindungsanordnung zur kraftübertragenden Anbindung eines ersten Bauwerksteils an ein zweites Bauwerksteil in einem Bauwerk,
- Fig. 10: ein schematisches Diagramm, das den Verlauf der Kraft über den Weg für ein Druckelement mit Fließabschnitt und ein Druckelement ohne Fließabschnitt zeigt.

Fig. 1 zeigt eine schematische Schnittdarstellung eines Ausschnitts eines Bauwerks 50 im Bereich einer Verbindungsanordnung 1. Die Verbindungsanordnung 1 bindet ein erstes kraftaufnehmendes Bauwerksteil 2 an ein zweites kraftaufnehmendes Bauwerksteil 3 an. Das erste kraftaufnehmende Bauwerksteil 2 kann beispielsweise ein auskragendes Gebäudeteil wie eine Balkonplatte oder dergleichen sein. Das zweite kraftaufnehmende Bauwerksteil 3 kann beispielsweise eine Gebäudedecke sein.

Die Verbindungsanordnung 1 umfasst zugkraftübertragende Mittel, querkraftübertragende Mittel und druckkraftübertragende Mittel. Die zugkraftübertragenden Mittel sind im Ausführungsbeispiel Zugstäbe, wobei erste Zugstäbe 9 im ersten kraftaufnehmenden Bauwerksteil 2 eingebettet sind und zweite Zugstäbe 10 im zweiten kraftaufnehmenden Bauwerksteil 3. Die ersten Zugstäbe 9 und die zweiten Zugstäbe 10 sind über eine im Folgenden noch näher beschriebene, nachträglich herzustellende Verbindung miteinander verbunden. Auch eine einteilige Ausbildung der Zugstäbe 9 mit den Zugstäben 10 kann vorgesehen sein, wenn die Verbindungsanordnung 1 nicht zur nachträglichen Anbindung vorgesehen ist.

Die querkraftübertragenden Mittel umfassen einen Querkraftstab 16 und einen Auflagewinkel 17 am zweiten Bauwerksteil 3 sowie einen Abstützwinkel 31, der mit einem Druckstab 20 im ersten Bauwerksteil 2 gehalten ist.

Die druckkraftübertragenden Mittel umfassen den Druckstab 20, den Abstützwinkel 31, den Auflagewinkel 17 sowie ein Druckelement 8, das durch einen Druckstab 19 gebildet ist, der im zweiten kraftaufnehmenden Bauwerksteil 3 eingebettet ist. Druckstab 20, Abstützwinkel 31 und Auflagewinkel 17 wirken demnach sowohl an der Querkraftübertragung als auch an der Druckkraftübertragung mit. Im Ausführungsbeispiel ist ein Schalungskörper 34 vorgesehen, an dem der Abstützwinkel 31 anliegt und der bei der Herstellung des ersten kraftaufnehmenden Bauwerksteils 2 eine Aussparung für den Auflagewinkel 17 bildet. Der Abstützwinkel 31 wird - ggf. gemeinsam mit dem Schalungskörper 34 - bei der Anbindung des ersten kraftaufnehmenden Bauwerksteils 2 an das zweite kraftaufnehmende Bauwerksteil 3 auf den Auflagewinkel 17 aufgelegt, so dass über den Abstützwinkel 31 und den Auflagewinkel 17 Kräfte in horizontaler und vertikaler Richtung übertragen werden können.

Die zugkraftübertragenden Mittel, die querkraftübertragenden Mittel und/oder die druckkraftübertragenden Mittel des Ausführungsbeispiels sind exemplarisch gezeigt und beschrieben und können auch durch andere Elemente gebildet sein. Derartige Mittel zur Übertragung von Zugkräften, Querkräften und/oder Druckkräften sind dem Fachmann in unterschiedlichen Gestaltungen bekannt. Anstelle des Druckstabs 20 kann beispielsweise ein Lasteinleitungswinkel oder ein Drucklager vorgesehen sein.

Im Ausführungsbeispiel ist die Verbindungsanordnung 1 als thermisch isolierendes Bauelement ausgebildet. Die Verbindungsanordnung 1 umfasst einen Isolierkörper 5, der in einer Trennfuge 4 zwischen den Bauwerksteilen 2 und 3 angeordnet ist. In alternativer Ausführung kann vorgesehen sein, dass kein Isolierkörper 5 in der Trennfuge 4 angeordnet ist. Im Ausführungsbeispiel sind die zugkraftübertragenden Mittel, querkraftübertragenden Mittel und druckkraftübertragenden Mittel des zweiten Bauwerksteils 3 vor der Einbettung in das zweite kraftaufnehmendes Bauwerksteil 3 vorteilhaft über den Isolierkörper 5 miteinander verbunden. Ein oder mehrere Querkraftstäbe 16 bilden mit einem Auflagewinkel 17 und einem oder mehreren Druckstäben 19 vor der Einbettung in das zweite kraftaufnehmende Bauwerksteil 3 vorteilhaft eine Baueinheit. Die Zugstäbe 10 können mit dieser Baueinheit verbunden oder separat von dieser Baueinheit ausgebildet sein.

Der Isolierkörper 5 weist eine erste Längsseite 6 auf, die benachbart zum zweiten Bauwerksteil 3 angeordnet ist. Im Ausführungsbeispiel liegt der Isolierkörper 5 am zweiten Bauwerksteil 3 mit seiner Längsseite 6 an. Die gegenüberliegende Längsseite 7 liegt benachbart zum ersten Bauwerksteil 2. Im Ausführungsbeispiel ist zwischen der Längsseite 7 des Isolierkörpers 5 und dem ersten kraftaufnehmenden Bauwerksteil 2 ein Spalt gebildet.

Die Trennfuge 4 besitzt eine Längsrichtung 28, die in Längsrichtung des Isolierkörpers 5 ausgerichtet ist. Die Trennfuge 4 besitzt außerdem eine Querrichtung 29, die vom ersten kraftaufnehmenden Bauwerksteil 2 durch die Trennfuge 4 zum zweiten kraftaufnehmenden Bauwerksteil 3 verläuft. Eine Hochrichtung 30 der Trennfuge 4 verläuft in der Trennfuge 4 zwischen den Bauwerksteilen 2 und 3 und ist vorteilhaft im Einbauzustand senkrecht ausgerichtet. Die Längsrichtung 28, die Querrichtung 29 und die Hochrichtung 30 verlaufen senkrecht zueinander.

Wie Fig. 1 zeigt, umfasst der Druckstab 19 einen stabförmigen Abschnitt 22, der in der Trennfuge 4 verläuft. Der stabförmige Abschnitt 22 ist an einer Mutter 37 des Auflagewinkels 17 fixiert. Im Ausführungsbeispiel ist auch die Mutter 37 in der Trennfuge 4 angeordnet. Wie Fig. 1 auch zeigt, weist der stabförmige Abschnitt 22 einen Fließabschnitt 23 auf, in dem der Querschnitt des stabförmigen Abschnitts 22 gegenüber dem größten Querschnitt des stabförmigen Abschnitts verringert ist. Im Ausführungsbeispiel ist der Fließabschnitt 23 als Nut mit näherungsweise geraden Seitenwänden ausgebildet.

Wie Fig. 1 auch zeigt, weist der Querkraftstab 16 einen geneigten Abschnitt 26 auf, der einen Abstand in Hochrichtung 30 zwischen dem in das zweite Bauwerksteil 3 eingebetteten Abschnitt des Querkraftstabs 16 und dem Auflagewinkel 17 überbrückt.

Wie Fig. 1 und Fig. 2 zeigen, weist das erste kraftaufnehmende Bauwerksteil benachbart zu Trennfuge 4 im Bereich der ersten Zugstäbe 9 Aussparungen 15 auf. Wie Fig. 2 zeigt, sind die ersten Zugstäbe 9 an einer Verbindungsplatte 11 des ersten kraftaufnehmenden Bauwerksteils 2 fixiert. Die zweiten Zugstäbe 10 des zweiten kraftaufnehmenden Bauwerksteils 3 werden bei der Montage des ersten kraftaufnehmenden Bauwerksteils 2 am zweiten kraftaufnehmenden Bauwerksteil 3 durch die Verbindungsplatte 11 gesteckt und über in den Aussparungen 15 angeordnete Befestigungsmuttern 14 an der Verbindungsplatte 11 fixiert. Im Ausführungsbeispiel ist zwischen den Befestigungsmuttern 14 und der Verbindungplatte 11 jeweils eine Scheibe 21 angeordnet. Dadurch, dass die Zugstäbe 9 und 10 über eine Gewindeverbindung miteinander verbunden sind, können die Zugstäbe 9 und 10 nach Herstellung der Bauwerksteile 2 und 3 auf einfache Weise miteinander verbunden werden. Wie Fig. 2 zeigt, sind die Zugstäbe 9 und 10 im Ausführungsbeispiel in Längsrichtung 28 der Trennfuge 4 zueinander versetzt angeordnet.

Im Ausführungsbeispiel bilden fünf erste Zugstäbe 9 und vier zweite Zugstäbe 10 gemeinsam mit jeweils zwei zugeordneten Druckstäben 19 und 20, zwei Querkraftstäben 16 und einem Auflagewinkel 17 ein Modul 40. Auch eine andere Anzahl der kraftübertragenden Elemente kann vorteilhaft sein. Zur Anbindung des ersten kraftaufnehmenden Bauwerksteils 2 an das zweite kraftaufnehmende Bauwerksteil 3 sind vorteilhaft über die Länge der Trennfuge 4 mehrere Module 40 angeordnet. Im Ausführungsbeispiel bestimmt die Breite der Verbindungsplatte 11 die Breite h des Moduls 40, die in Längsrichtung 28 der Trennfuge 4 gemessen ist.

Fig. 3 zeigt die Gestaltung eines zweiten Druckstabs 19 im Einzelnen. Die weiteren Elemente der Verbindungsanordnung 1 sind in Fig. 3 nicht dargestellt. Der Druckstab 19 umfasst einen stabförmigen Abschnitt 22, der die Trennfuge 4 durchragt. Beim Ausführungsbeispiel nach Fig. 3 erstreckt sich der stabförmige Abschnitt 22 vom ersten kraftaufnehmenden Bauwerksteil 2 bis zum zweiten kraftaufnehmenden Bauwerksteil 3. Die Länge e des stabförmigen Abschnitts 22 entspricht der Breite f der Trennfuge 4. Der stabförmige Abschnitt 22 weist einen größten Außendurchmesser d auf. In einer Ausführungsvariante ist der stabförmige Abschnitt 22 als Gewindestab ausgebildet und der größte Außendurchmesser d entspricht dem Außendurchmesser des Gewindes. Alternativ kann der stabförmige Abschnitt 22 als Glattstab oder als Betonstahl, also mit Rippen an der Außenseite zur Verankerung im Beton, oder als beliebige Kombination dieser Gestaltungen ausgebildet sein. Bevorzugt ist der stabförmige Abschnitt 22 ein Rundstab. Der im zweiten kraftaufnehmenden Bauwerksteil 3 eingebettete Abschnitt des Druckstabs 19 ist im Ausführungsbeispiel einteilig mit dem stabförmigen Abschnitt 22 als Gewindestab ausgebildet. Der Druckstab 19 ist einschließlich des stabförmigen Abschnitts 22 mit bis auf den Fließabschnitt 23 konstantem Außendurchmesser d und materialeinheitlich über seine gesamte Länge ausgebildet. Der Druckstab 19 kann beispielsweise aus Baustahl, nichtrostendem Stahl oder hochfestem Stahl bestehen. Zumindest der stabförmige Abschnitt 22 des Druckstabs 19, vorteilhaft der gesamte Druckstab 19, besteht aus Metall.

Der Fließabschnitt 23 weist einen gegenüber den angrenzenden Bereichen des stabförmigen Abschnitts 22 verringerten Querschnitt auf. Wie Fig. 8 zeigt, weist der stabförmige Abschnitt 22 im Fließabschnitt 23 einen Durchmesser a auf. Die Durchmesser a und d sind so ausgelegt, dass die Querschnittsfläche des Fließabschnitts 23 55% bis 80%, insbesondere 56% bis 76% der größten Querschnittsfläche des stabförmigen Abschnitts 22 beträgt.

Im Ausführungsbeispiel weisen der stabförmige Abschnitt 22 und der Fließabschnitt 23 kreisförmige Querschnitte auf. Alternativ können auch andere Querschnittsformen vorgesehen sein. Bei einem nicht kreisförmigen Querschnitt bezeichnet der Begriff "Durchmesser" vorliegend die größte Breite des Querschnitts.

Die Breite b des Fließabschnitts 23 beträgt vorteilhaft 15% bis 25%, insbesondere 17% bis 23% des größten Außendurchmessers d des stabförmigen Abschnitts 22. Bevorzugt beträgt die Breite des Fließabschnitts 23 3% bis 15%, insbesondere 5% bis 10% der Breite f der Trennfuge 4. Die Breite b des Fließabschnitts 23 beträgt vorteilhaft 3 mm bis 15 mm, insbesondere 3 mm bis 10 mm. Die Breite b des Fließabschnitts 23 beträgt insbesondere mindestens 5 mm, vorteilhaft mindestens 8 mm. Insbesondere beträgt die Breite b des Fließabschnitts 23 höchstens 14 mm, vorteilhaft höchstens 13 mm, insbesondere höchstens 10 mm. Ein Abstand c des Fließabschnitts 23 zum ersten Bauwerksteil 2 ist vorteilhaft kleiner als ein Abstand i des Fließabschnitts 23 zum zweiten Bauwerksteil 3. Der Abstand c des Fließabschnitts 23 zum ersten Bauwerksteil 2 beträgt vorteilhaft weniger als 50% der Breite f der Trennfuge 4, insbesondere weniger als 40% der Breite f der Trennfuge 4. Der Abstand m des Fließabschnitts 23 zu dem Ende des stabförmigen Abschnitts 22, das dem ersten kraftaufnehmenden Bauwerksteil 2 naheliegt, beträgt vorteilhaft weniger als 20% der Breite f der Trennfuge 4. Im Ausführungsbeispiel entspricht der Abstand c dem Abstand m. Im Ausführungsbeispiel ragt der stabförmige Abschnitt 22 bis zum ersten kraftaufnehmenden Bauwerksteil 2. In alternativer Ausführung können zwischen dem stabförmigen Abschnitt 22 und dem ersten kraftaufnehmenden Bauwerksteil 2 weitere Elemente, beispielsweise die in Fig. 1 dargestellte Mutter 37, angeordnet sein. Der Abstand c kann dann größer als der Abstand m sein.

Fig. 4 zeigt exemplarisch eine alternative Ausführung eines Druckstabs 19. Der Druckstab 19 umfasst einen Glattstababschnitt 32 und einen Gewindestababschnitt 33. Der Glattstababschnitt 32 bildet den stabförmigen Abschnitt 22, der zur Anordnung in der Trennfuge 4 vorgesehen ist. Der Glattstababschnitt 32 weist einen ersten Abschnitt 38 auf, an dem das freie Ende 27 des Druckstabs 19 gebildet ist, das zur Anlage am ersten kraftaufnehmenden Bauwerksteil 2 vorgesehen ist. Der erste Abschnitt 38 weist den größten Außendurchmesser d des stabförmigen Abschnitts 22 auf. An den ersten Abschnitt 38 schließt sich der Fließabschnitt 23 an. An der gegenüberliegenden Seite des Fließabschnitts 23 schließt ein zweiter Abschnitt 39 an, dessen Außendurchmesser gegenüber dem größten Außendurchmesser d geringfügig verringert ist. Der Glattstababschnitt 32 ragt an der dem freien Ende 27 entfernt liegenden Seite über den stabförmigen Abschnitt 22 hinaus. An den Glattstababschnitt 32 schließt ein Gewindestababschnitt 33 an. Alternativ kann ein Abschnitt mit Verrippung vorgesehen sein. Der Glattstababschnitt 32 ist vorteilhaft aus nichtrostendem Stahl oder hochfestem Stahl. Der Gewindestababschnitt 33 ist vorteilhaft aus Baustahl. Der Außendurchmesser des Gewindestababschnitts 33 ist im Ausführungsbeispiel geringfügig größer als der größte Außendurchmesser d des stabförmigen Abschnitts 22. Der Außendurchmesser d des Gewindestababschnitts 33 kann alternativ genauso groß wie der größte Außendurchmesser d im ersten Abschnitt 38 sein.

In alternativer Ausführung kann vorgesehen sein, dass der erste Abschnitt 38 und der zweite Abschnitt 39 den gleichen Durchmesser d aufweisen. Eine solche Gestaltung ist in Fig. 8 für einen stabförmigen Abschnitt 22 dargestellt.

Ein weiteres exemplarisches Ausführungsbeispiel eines Druckstabs 19 ist in Fig. 5 gezeigt. Der Druckstab 19 aus Fig. 5 umfasst einen Glattstababschnitt 32 und einen Gewindestababschnitt 33. Der Glattstababschnitt 32 und der Gewindestababschnitt 33 können aus unterschiedlichen Materialien und mit unterschiedlichen Durchmessern ausgebildet sein. Alternativ kann der Druckstab 19 mit konstantem Außendurchmesser d und/oder materialeinheitlich ausgebildet sein. Der Fließabschnitt 23 schließt an das freie Ende 27 des Druckstabs 19 an. Der Fließabschnitt 23 ist als Zapfen mit konstantem Außendurchmesser ausgebildet.

Die beschriebenen Gestaltungen der Druckstäbe 19 sind lediglich exemplarisch. Weitere vorteilhafte Ausführungen von Druckstäben 19 ergeben sich durch beliebige Kombination von stabförmigen Abschnitten, die als Glattstab, Gewindestab und/ oder Betonstahl, also stabförmiger Stahl mit Verrippung, ausgebildet sind.

Ein alternatives Ausführungsbeispiel eines Druckelements 45, das zur Einbettung im zweiten kraftaufnehmenden Bauwerksteil 3 vorgesehen ist, ist in den Figuren 6 und 7 dargestellt. Das Druckelement 45 umfasst einen Gewindestababschnitt 33, an dem eine Druckplatte 35 festgelegt ist. Der Gewindestababschnitt 33 bildet den stabförmigen Abschnitt 22. Der stabförmige Abschnitt 22 umfasst einen Fließabschnitt 23, der als Nut im Gewindestababschnitt 33 ausgebildet ist. Die Abmessungen und die Anordnung des Fließabschnitts 23 entsprechen vorteilhaft denen der vorangegangenen Ausführungsbeispiele.

Wie Fig. 7 zeigt, kann der Gewindestababschnitt 33 beispielsweise über eine Schweißnaht 36 an der Druckplatte 35 fixiert sein. Der stabförmige Abschnitt 22 besteht vorzugsweise aus nichtrostendem Stahl oder hochfestem Stahl. Anstatt durch einen Gewindestababschnitt 33 kann der stabförmige Abschnitt 22 auch durch einen glatten Stab gebildet sein oder als Betonstahl mit Verrippung ausgebildet sein. Der stabförmige Abschnitt 22 kann in beliebiger geeigneter Gestaltung ausgebildet sein, insbesondere wie zu den vorangegangenen Ausführungsbeispielen beschrieben durch beliebige Kombinationen von stabförmigen Abschnitten, die als Glattstab, Gewindestab und/oder Betonstahl, also stabförmiger Stahl mit Verrippung, ausgebildet sind.

Fig. 8 zeigt einen stabförmigen Abschnitt 22 exemplarisch. Der stabförmige Abschnitt 22 kann wie zu den vorangegangenen Ausführungsbeispielen beschrieben in geeigneter Weise als Glattstab, Gewindestab, Betonstahlstab oder beliebiger Kombination dieser Ausführungen ausgebildet sein. Wie Fig. 8 zeigt, weist der Fließabschnitt 23 einen Außendurchmesser a auf. Der Außendurchmesser a ist in allen Ausführungsbeispielen so bemessen, dass die Querschnittsfläche des Fließabschnitts 23 55% bis 80%, insbesondere 56% bis 76% der größten Querschnittsfläche des stabförmigen Abschnitts 22 beträgt. Der Fließabschnitt 23 geht jeweils mit einem Absatz 24 in den angrenzenden Bereich des stabförmigen Abschnitts 22 über. Die Wände des Absatzes 24 verlaufen vorteilhaft senkrecht zu einer Längsachse 25 des stabförmigen Abschnitts 22. Die Absätze 24 sind vorteilhaft in entsprechende Weise für alle Ausführungsbeispiele vorgesehen. Beide an den Fließabschnitt 23 angrenzenden Bereiche des stabförmigen Abschnitts 22 weisen den gleichen größten Außendurchmesser d auf.

Wie in Fig. 8 mit gestrichelter Linie dargestellt, kann ein weiterer Fließabschnitt 23' vorgesehen sein. Auch ein dritter und weitere Fließabschnitte 23' können vorgesehen sein. In Fig. 8 ist lediglich der stabförmige Abschnitt 22, also der Bereich eines Druckelements 19 oder 45, der zur Anordnung in der Trennfuge 4 vorgesehen ist, dargestellt. An den dargestellten stabförmigen Abschnitt 22 kann sich eine Druckplatte 35 oder ein Druckstab 19 anschließen, wie zu den vorangegangenen Ausführungsbeispielen beschrieben.

Fig. 9 zeigt exemplarisch die Anordnung mehrerer Module 40, 41, 42 in einem Bauwerk 50. Vorteilhaft sind mindestens zwei, insbesondre mindestens drei Module 40, 41, 42 zur Anbindung des ersten kraftaufnehmenden Bauwerksteils 2 an das zweite kraftaufnehmende Bauwerksteil 3 vorgesehen. Vorteilhaft weist jedes Modul 40, 41, 42 mindestens zwei, insbesondere mindestens drei zugkraftübertragende Elemente, auf. Jedes zugkraftübertragende Element kann dabei beispielsweise durch einen ersten Zugstab 9 und einen zweiten Zugstab 10 gebildet sein. In Fig. 9 sind jeweils nur die Druckstäbe 19 als Druckelemente dargestellt. Die weiteren kraftübertragenden Elemente sind nicht gezeigt. Jedes Modul 40, 41, 42 weist eine Breite h auf. Die Breite h beträgt vorteilhaft mindestens 30 cm, insbesondere mindestens 50 cm. Benachbarte Druckstäbe 19 eines Moduls 40, 41, 42 weisen zueinander einen Abstand g auf. Der Abstand g beträgt vorteilhaft mindestens 8 cm. Benachbarte Druckstäbe 19 unterschiedlicher Module 40, 41, 42 weisen im Ausführungsbeispiel einen Abstand k zueinander auf, der ein Vielfaches des Abstands g beträgt. Im Ausführungsbeispiel ist das in Fig. 9 oben dargestellte Modul 40 so angeordnet, dass die stabförmigen Abschnitte 22 am ersten kraftaufnehmenden Bauwerksteil 2 kraftübertragend anliegen. Die stabförmigen Abschnitte 22 im zweiten, mittleren Modul 41 weisen zum zweiten kraftaufnehmenden Bauwerksteil 2 einen in der Darstellung vergrößert eingezeichneten Abstand x auf. Das dritte Modul 42 ist geringfügig geneigt zur Querrichtung 29 angeordnet. Die Längsachse 25 im stabförmigen Abschnitt 22 schließt mit der Querrichtung 29 einen Winkel α ein. Dadurch liegt nur der in Fig. 9 oben dargestellte Druckstab 19 des dritten Moduls 42 am ersten kraftaufnehmenden Bauwerksteil 2 an.

Aufgrund der Toleranzen tragen bei der in Fig. 9 exemplarisch dargestellten Einbausituation nur drei der sechs Druckstäbe 19 zur Lastabtragung bei. Die weiteren Druckstäbe 19 haben keinen Kontakt zum ersten kraftaufnehmenden Bauwerksteil 2. Die Querschnitte der Druckstäbe 19 in den Fließabschnitten 23 sind so ausgelegt, dass aufgrund der zu großen auf die drei tatsächlich zur Lastabtragung beitragenden Druckstäbe 19 wirkenden Kraft die Streckgrenze in diesen Fließabschnitten 23 überschritten wird und das Material sich plastisch verformt. Dadurch verringert sich die Länge der stabförmigen Abschnitte 22 dieser Druckstäbe 19. Die zulässigen Toleranzen und die Breite b der stabförmigen Abschnitte 23 (Fig. 8) sind vorteilhaft so aufeinander abgestimmt, dass die Fließabschnitte 23 sich so weit verformen können, bis alle Druckelemente 8 am ersten kraftaufnehmenden Bauwerksteil 2 anliegen und zur Lastabtragung beitragen. Die Länge e der stabförmigen Abschnitte 22 ist auf den Durchmesser d der stabförmigen Abschnitte 22 und den Durchmesser a im Fließabschnitt 23 vorteilhaft so abgestimmt, dass die Streckgrenze im Fließabschnitt 23 erreicht wird, bevor die stabförmigen Abschnitte 22 ausknicken. Dadurch kann auf einfache Weise sichergestellt werden, dass alle Druckelemente 8 zur Lastabtragung beitragen.

Fig. 10 zeigt schematisch das Kraft-Weg-Diagramm eines stabförmigen Abschnitts 22 bei steigender Druckbelastung. Mit gestrichelter Linie 43 ist der Kraft-Weg-Verlauf bei einem stabförmigen Abschnitt 22 mit konstantem Außendurchmesser, also ohne Fließabschnitt 23, dargestellt. Bei einem solchen stabförmigen Abschnitt 22 steigt die Kraft F zunächst näherungsweise proportional zum Weg s an. Dann beginnt der stabförmige Abschnitt 22 auszuknicken und versagt nach Erreichen eines Wegs si bei einer Kraft Fi.

Mit der durchgezogenen Linie 44 ist der Kraft-Weg-Verlauf bei einem stabförmigen Abschnitt 22 mit erfindungsgemäßem Fließabschnitt 23 dargestellt. Zunächst steigt die Kraft F entsprechend der Linie 43 näherungsweise proportional zum Weg s an. Bei Erreichen einer Kraft F₂ erreicht das Material im Fließabschnitt 23 seine Elastizitätsgrenze und beginnt sich plastisch zu verformen, also zu fließen. Dadurch nimmt der Verformungsweg bei weiter steigender Kraft vergleichsweise stark zu. Der Anstieg der Kraft F ist verlangsamt. Die Steigung der Linie 44 ist nach Überschreiten der Kraft F₂ geringer als die Steigung der Linie 43. Nach Erreichen der Kraft Fi und nach einem Verformungsweg s₂ knickt der stabförmige Abschnitt 22 aus und bricht. Der Verformungsweg s₂ ist dabei größer als der Verformungsweg si. Die Kraft, nach deren Erreichen der stabförmige Abschnitt 22 mit Fließabschnitt 23 ausknickt, kann auch geringfügig kleiner sein als die Kraft Fi, bei der ein stabförmiger Abschnitt 22 ohne Fließabschnitt 23 knickt. Der flachere Lastanstieg bei Überschreiten der Kraft Fi ermöglicht den Ausgleich von Toleranzunterschieden.

Im Ausführungsbeispiel ist in den Figuren 1 und 2 eine mögliche Ausführung einer Verbindungsanordnung 1 dargestellt. Der erfindungsgemäße stabförmige Abschnitt 22 mit einem Fließabschnitt 23 kann jedoch unabhängig von der Gestaltung der Verbindungsanordnung 1 und unabhängig davon, ob die Verbindungsanordnung 1 zum nachträglichen Anschluss eines ersten kraftaufnehmenden Bauwerksteils 2 an ein zweites kraftaufnehmendes Bauwerksteil 3 vorgesehen ist, oder ob das erste kraftaufnehmende Bauwerksteil 2 am zweiten kraftaufnehmenden Bauwerksteil 3 hergestellt, beispielsweise aus Beton gegossen wird, vorteilhaft sein. Auch andere Gestaltungen von Druckelementen 8, 45 können vorteilhaft sein.

Die stabförmigen Abschnitte 22 können in allen Ausführungsbeispielen außerhalb des Fließabschnitts 23 einen konstanten Außendurchmesser oder Abschnitte mit unterschiedlichen Außendurchmessern aufweisen und als Glattstab, Gewindestab, Betonstahlstab oder beliebige Kombination dieser Ausführungen ausgebildet sein. Die Verankerung der Druckelemente 8, 45 im zweiten kraftaufnehmenden Bauwerksteil 3 kann geeignet gewählt werden und ist nicht auf die dargestellten Ausführungen und Kombinationen mit stabförmigen Abschnitten 22 beschränkt. Die Verankerung der Druckelemente 8, 45 im zweiten kraftaufnehmenden Bauwerksteil 3 kann beispielsweise als Druckstab 19, Druckplatte 35 oder auf andere geeignete Weise zur Einleitung von Druckkräften ausgebildet sein und beliebig mit den beschriebenen Gestaltungen von stabförmigen Abschnitten 22 kombiniert werden.

In allen Ausführungsbeispielen sind die Druckelemente 8, 45 zur Einbettung im zweiten kraftaufnehmenden Bauwerksteil 3 vorgesehen. Alternativ kann bei allen Ausführungsbeispielen auch eine Einbettung im ersten kraftaufnehmenden Bauwerksteil 2 vorgesehen sein.

## Patentansprüche

1. Verbindungsanordnung zur kraftübertragenden Anbindung eines ersten kraftaufnehmenden Bauwerksteils (2) an ein zweites kraftaufnehmendes Bauwerksteil (3) umfassend zugkraftübertragende Mittel, querkraftübertragende Mittel und druckkraftübertragende Mittel, wobei die druckkraftübertragenden Mittel mindestens ein Druckelement (8, 45) mit einem stabförmigen Abschnitt (22) umfassen, wobei der stabförmige Abschnitt (22) zur Anordnung in einer Trennfuge (4) zwischen den Bauwerksteilen (2, 3) vorgesehen ist, und wobei der stabförmige Abschnitt (22) aus einem metallischen Werkstoff besteht,
**dadurch gekennzeichnet, dass** der stabförmige Abschnitt (22) einen Fließabschnitt (23, 23') mit konstanter Querschnittsfläche aufweist, wobei die Querschnittsfläche des Fließabschnitts (23, 23') gegenüber der größten Querschnittsfläche des stabförmigen Abschnitts (22) verringert ist, wobei der Querschnitt des Fließabschnitts (23, 23') und die Länge des stabförmigen Abschnitts (22) so aufeinander abgestimmt sind, dass das Material im Fließabschnitt (23, 23') unter Druckbelastung seine Elastizitätsgrenze erreicht, bevor der stabförmige Abschnitt (22) ausknickt.

2. Verbindungsanordnung nach Anspruch 1,
**dadurch gekennzeichnet, dass** die Querschnittsfläche des Fließabschnitts (23, 23') 55% bis 80%, insbesondere 56% bis 76% der größten Querschnittsfläche des stabförmigen Abschnitts (22) beträgt.

3. Verbindungsanordnung nach Anspruch 1 oder 2,
**dadurch gekennzeichnet, dass** die Breite (b) des Fließabschnitts (23, 23') 15% bis 25%, insbesondere 17% bis 23% des größten Außendurchmessers (d) des stabförmigen Abschnitts (22) beträgt.

4. Verbindungsanordnung nach einem der Ansprüche 1 bis 3,
**dadurch gekennzeichnet, dass** die Breite (b) des Fließabschnitts (23, 23') 3 mm bis 15 mm beträgt.

5. Verbindungsanordnung nach einem der Ansprüche 1 bis 4,
**dadurch gekennzeichnet, dass** der Fließabschnitt (23, 23') an mindestens einer Seite von einem Absatz (24) begrenzt ist.

6. Verbindungsanordnung nach einem der Ansprüche 1 bis 5,
**dadurch gekennzeichnet, dass** der stabförmige Abschnitt (22) außerhalb des Fließabschnitts (23, 23') als Glattstab oder Gewindestab mit konstantem Außendurchmesser ausgebildet ist.

7. Verbindungsanordnung nach einem der Ansprüche 1 bis 6,
**dadurch gekennzeichnet, dass** das Druckelement (8) ein Druckstab (19) ist oder dass das Druckelement (45) eine Druckplatte (35) zur Einbettung in ein Bauwerksteil (2, 3) umfasst.

8. Verbindungsanordnung nach einem der Ansprüche 1 bis 7,
**dadurch gekennzeichnet, dass** das Druckelement (8, 45) mindestens zwei Fließabschnitte (23, 23') umfasst.

9. Bauwerk mit einer Verbindungsanordnung nach einem der Ansprüche 1 bis 8.

10. Bauwerk nach Anspruch 9,
**dadurch gekennzeichnet, dass** die Verbindungsanordnung (1) so ausgebildet ist, dass das erste kraftübertragende Bauwerksteil (2) nach Fertigstellung des ersten kraftübertragenden Bauwerksteils (2) und des zweiten kraftübertragenden Bauwerksteils (3) an dem zweiten Bauwerksteil (3) fixiert werden kann, wobei die zugkraftübertragenden Mittel erste Zugstäbe (9), die im ersten kraftübertragenden Bauwerksteil (2) eingebettet sind, und zweite Zugstäbe (10), die im zweiten kraftaufnehmenden Bauwerksteil (3) eingebettet sind, umfassen, wobei die ersten Zugstäbe (9) und die zweiten Zugstäbe (10) über eine nachträglich herzustellende Verbindung miteinander verbunden sind.

11. Bauwerk nach Anspruch 10,
**dadurch gekennzeichnet, dass** die Breite (b) des Fließabschnitts (23, 23') 5% bis 10% der Breite (f) der Trennfuge (4) beträgt.

12. Bauwerk nach Anspruch 11,
**dadurch gekennzeichnet, dass** Abstand (c) des Fließabschnitts (23, 23') zum ersten Bauwerksteil (2) weniger als 50% der Breite (f) der Trennfuge (4), insbesondere weniger als 40% der Breite (f) der Trennfuge (4) beträgt.

13. Bauwerk nach einem der Ansprüche 9 bis 12,
**dadurch gekennzeichnet, dass** das erste kraftaufnehmende Bauwerksteil (2) über mindestens drei Druckelemente (8, 45) mit einem Fließabschnitt (23) mit dem zweiten kraftaufnehmenden Bauwerksteil (3) verbunden ist, wobei insbesondere der Abstand (g) benachbarter Druckelemente (8, 45) mindestens 8 cm beträgt.

14. Bauwerk nach einem der Ansprüche 9 bis 13,
**dadurch gekennzeichnet, dass** das erste Bauwerksteil (2) ein Stahlteil oder ein Stahlbetonteil ist.

15. Bauwerk nach einem der Ansprüche 9 bis 14,
**dadurch gekennzeichnet, dass** eine Verbindungsanordnung (1), die jeweils zugkraftübertragende Mittel, querkraftübertragende Mittel und druckkraftübertragende Mittel umfasst, ein Modul (40, 41, 42) bildet, wobei das Modul (40, 41, 42) mindestens zwei Druckelemente (8, 45) umfasst, wobei insbesondere jedes Modul (40, 41, 42) eine in Längsrichtung der Trennfuge (4) gemessene Breite (h) von mindestens 30 cm aufweist.

16. Bauwerk nach Anspruch 15,
**dadurch gekennzeichnet, dass** das erste Bauwerksteil (2) über mindestens zwei, insbesondere über mindestens drei Module (40, 41, 42) mit dem zweiten Bauwerksteil (3) verbunden ist.

## Claims

1. Connecting arrangement for force-transmitting connection of a first force-absorbing structure part (2) to a second force-absorbing structure part (3), comprising tensile-force-transmitting means, transverse-force-transmitting means and compressive-force-transmitting means, wherein the compressive-force-transmitting means comprise at least one compression element (8, 45) with a bar-shaped portion (22), wherein the bar-shaped portion (22) is intended for arrangement in a separating joint (4) between the structure parts (2, 3), and wherein the bar-shaped portion (22) consists of a metallic material, **characterized in that** the bar-shaped portion (22) has a flow portion (23, 23') with constant cross-sectional area, wherein the cross-sectional area of the flow portion (23, 23') is reduced in relation to the largest cross-sectional area of the bar-shaped portion (22), wherein the cross section of the flow portion (23, 23') and the length of the bar-shaped portion (22) are matched to one another in such a way that the material in the flow portion (23, 23'), under compressive loading, reaches its yield point before the bar-shaped portion (22) buckles.

2. Connecting arrangement according to Claim 1,
**characterized in that** the cross-sectional area of the flow portion (23, 23') is 55% to 80%, in particular 56% to 76%, of the largest cross-sectional area of the bar-shaped portion (22).

3. Connecting arrangement according to Claim 1 or 2,
**characterized in that** the width (b) of the flow portion (23, 23') is 15% to 25%, in particular 17% to 23%, of the largest outer diameter (d) of the bar-shaped portion (22).

4. Connecting arrangement according to one of Claims 1 to 3,
**characterized in that** the width (b) of the flow portion (23, 23') is 3 mm to 15 mm.

5. Connecting arrangement according to one of Claims 1 to 4,
**characterized in that** the flow portion (23, 23') is delimited by a shoulder (24) on at least one side.

6. Connecting arrangement according to one of Claims 1 to 5,
**characterized in that**, outside the flow portion (23, 23'), the bar-shaped portion (22) is in the form of a smooth bar or threaded bar with constant outer diameter.

7. Connecting arrangement according to one of Claims 1 to 6,
**characterized in that** the compression element (8) is a compression bar (19), or **in that** the compression element (45) comprises a compression slab (35) for embedment into a structure part (2, 3).

8. Connecting arrangement according to one of Claims 1 to 7,
**characterized in that** the compression element (8, 45) comprises at least two flow portions (23, 23').

9. Structure having a connecting arrangement according to one of Claims 1 to 8.

10. Structure according to Claim 9,
**characterized in that** the connecting arrangement (1) is configured in such a way that the first force-transmitting structure part (2) can be fixed to the second structure part (3) after completion of the first force-transmitting structure part (2) and of the second force-transmitting structure part (3), wherein the tensile-force-transmitting means comprise first tension bars (9), which are embedded in the first force-transmitting structure part (2), and second tension bars (10), which are embedded in the second force-absorbing structure part (3), wherein the first tension bars (9) and the second tension bars (10) are connected to one another via a connection that is to be produced subsequently.

11. Structure according to Claim 10,
**characterized in that** the width (b) of the flow portion (23, 23') is 5% to 10% of the width (f) of the separating joint (4).

12. Structure according to Claim 11,
**characterized in that** the distance (c) of the flow portion (23, 23') from the first structure part (2) is less than 50% of the width (f) of the separating joint (4), in particular less than 40% of the width (f) of the separating joint (4).

13. Structure according to one of Claims 9 to 12,
**characterized in that** the first force-absorbing structure part (2) is connected via at least three compression elements (8, 45) with a flow portion (23) to the second force-absorbing structure part (3), wherein in particular the distance (g) between adjacent compression elements (8, 45) is at least 8 cm.

14. Structure according to one of Claims 9 to 13,
**characterized in that** the first structure part (2) is a steel part or a steel-reinforced-concrete part.

15. Structure according to one of Claims 9 to 14,
**characterized in that** a connecting arrangement (1) respectively comprising tensile-force-transmitting means, transverse-force-transmitting means and compressive-force-transmitting means forms a module (40, 41, 42), wherein the module (40, 41, 42) comprises at least two compression elements (8, 45), wherein in particular each module (40, 41, 42) has a width (h) of at least 30 cm as measured in the longitudinal direction of the separating joint (4).

16. Structure according to Claim 15,
**characterized in that** the first structure part (2) is connected via at least two, in particular via at least three, modules (40, 41, 42) to the second structure part (3).

## Revendications

1. Agencement de liaison pour la liaison de transmission de force d'un premier élément de construction (2) de réception de forces à un deuxième élément de construction (3) de réception de forces, comprenant des moyens de transmission de force de traction, des moyens de transmission de force transversale et des moyens de transmission de force de pression, les moyens de transmission de force de pression comprenant au moins un élément de pression (8, 45) ayant une portion (22) en forme de barre, la portion (22) en forme de barre étant prévue pour être agencée au niveau d'une jonction de séparation (4) entre les éléments de construction (2, 3), et la portion (22) en forme de barre étant constituée d'un matériau métallique,
**caractérisé en ce que** la portion (22) en forme de barre présente une portion d'écoulement (23, 23') avec une surface constante en section transversale, la surface en section transversale de la portion d'écoulement (23, 23') étant réduite par rapport à la plus grande surface en section transversale de la portion (22) en forme de barre, la section transversale de la portion d'écoulement (23, 23') et la longueur de la portion (22) en forme de barre étant adaptées l'une à l'autre de telle sorte que le matériau dans la portion d'écoulement (23, 23') atteint sa limite d'élasticité sous charge de pression avant que la portion (22) en forme de barre ne se déforme.

2. Agencement de liaison selon la revendication 1,
**caractérisé en ce que** la surface en section transversale de la portion d'écoulement (23, 23') représente 55% à 80%, en particulier 56% à 76%, de la plus grande surface en section transversale de la portion (22) en forme de barre.

3. Agencement de liaison selon la revendication 1 ou la revendication 2,
**caractérisé en ce que** la largeur (b) de la portion d'écoulement (23, 23') représente 15% à 25%, en particulier 17% à 23%, du plus grand diamètre extérieur (d) de la portion (22) en forme de barre.

4. Agencement de liaison selon l'une des revendications 1 à 3,
**caractérisé en ce que** la largeur (b) de la portion d'écoulement (23, 23') est comprise entre 3 mm et 15 mm.

5. Agencement de liaison selon l'une des revendications 1 à 4,
**caractérisé en ce que** la portion d'écoulement (23, 23') est délimitée sur au moins un côté par un épaulement (24).

6. Agencement de liaison selon l'une des revendications 1 à 5,
**caractérisé en ce que** la portion (22) en forme de barre est conçue, à l'extérieur de la portion d'écoulement (23, 23'), sous la forme d'une tige lisse ou d'une tige filetée de diamètre extérieur constant.

7. Agencement de liaison selon l'une des revendications 1 à 6,
**caractérisé en ce que** l'élément de pression (8) est une barre de pression (19) ou **en ce que** l'élément de pression (45) comprend une plaque de pression (35) destinée à être encastrée dans un élément de construction (2, 3).

8. Agencement de liaison selon l'une des revendications 1 à 7,
**caractérisé en ce que** l'élément de pression (8, 45) comprend au moins deux sections d'écoulement (23, 23').

9. Ouvrage d'art comprenant un agencement de liaison selon l'une des revendications 1 à 8.

10. Ouvrage d'art selon la revendication 9,
**caractérisé en ce que** l'agencement de liaison (1) est conçu de telle sorte que le premier élément de construction (2) de transmission de forces est apte à être fixé au deuxième élément de construction (3) après l'achèvement du premier élément de construction (2) de transmission de forces et du deuxième élément de construction (3) de transmission de forces, les moyens de transmission de forces de traction étant des premières barres de traction (9), qui sont encastrés dans le premier élément de construction (2) de transmission de forces, et des deuxièmes barres de traction (10) qui sont encastrées dans le deuxième élément de construction (3) de réception de forces, les premières barres de traction (9) et les deuxièmes barres de traction (10) étant reliées entre elles par une liaison à réaliser ultérieurement.

11. Ouvrage d'art selon la revendication 10,
**caractérisé en ce que** la largeur (b) de la portion d'écoulement (23, 23') est comprise entre 5% et 10% de la largeur (f) de la jonction de séparation (4).

12. Ouvrage d'art selon la revendication 11,
**caractérisé en ce que** la distance (c) entre la portion d'écoulement (23, 23') et le premier élément de construction (2) est inférieure à 50% de la largeur (f) de la jonction de séparation (4), en particulier inférieure à 40% de la largeur (f) de la jonction de séparation (4).

13. Ouvrage d'art selon l'une des revendications 9 à 12,
**caractérisé en ce que** le premier élément de construction (2) de réception de forces est relié au deuxième élément de construction (3) de réception de forces par au moins trois éléments de pression (8, 45) ayant une portion d'écoulement (23), la distance (g) entre des éléments de pression (8, 45) voisins étant notamment d'au moins 8 cm.

14. Ouvrage d'art selon l'une des revendications 9 à 13,
**caractérisé en ce que** le premier élément de construction (2) est un élément en acier ou un élément en béton armé.

15. Ouvrage d'art selon l'une des revendications 9 à 14,
**caractérisé en ce qu'**un agencement de liaison (1) comprenant respectivement des moyens de transmission de force de traction, des moyens de transmission de force transversale et des moyens de transmission de force de pression, forme un module (40, 41, 42), le module (40, 41, 42) comprenant au moins deux éléments de pression (8, 45), chaque module (40, 41, 42) présentant notamment une largeur (h), mesurée dans la direction longitudinale de la jonction de séparation (4), d'au moins 30 cm.

16. Ouvrage d'art selon la revendication 15,
**caractérisé en ce que** le premier élément de construction (2) est relié au deuxième élément de construction (3) par au moins deux, en particulier par au moins trois, modules (40, 41, 42).
